# FASCICULE DE BREVET EUROPEEN

(11) **EP 1 055 737 B1**
(45) Date de publication et mention de la délivrance du brevet: **14.04.2004**
(21) Numéro de dépôt: 99420113.5
(22) Date de dépôt: 07.05.1999
(51) Int. Cl.: C21D 1/63, C21D 9/00

(54) **Dispositif de mise en rotation de barres cylindriques pendant une opération de trempe**
Vorrichtung zum Drehen von zylindrischen Stäben während eines Abschreckverfahrens
Device for rotating cylindrical rods during a quenching operation

(43) Date de publication de la demande: 29.11.2000
(73) Titulaire: ERMAT, F-69160 Tassin-la-Demi-Lune (FR)
(72) Inventeur: Lunetta, Antoine, 13430 Eyguieres (FR); Bertholon, Alain, 69160 Tassin la Demi Lune (FR)

(56) Documents cités:
- EP-A- 0 172 250
- FR-A- 1 548 165
- US-A- 3 812 909

## Description

La présente invention concerne un dispositif de mise en rotation de barres cylindriques pendant une opération de trempe de ces barres, afin d'en limiter les déformations sur leur longueur.

On connaît des dispositifs utilisés dans ce but, tels que vireurs immergés ou palonniers munis de chaînes de mise en rotation

Mais ces dispositifs connus présentent les inconvénients principaux suivants:

Ceux présentés par les vireurs sont les suivants
- Ils obligent à gérer une mécanique immergée avec les contraintes correspondantes à l'immersion telles qu'étanchéités renforcées, résistance à l'oxydation, difficultés de graissage. Ceci conduit à une maintenance difficile et onéreuse.
- Par ailleurs la présence des vireurs sous la barre, constitués de disques de diamètre important constitue une série d'obstacles perturbant de façon significative la circulation du fluide de trempe le long de la barre, induisant des déformations et une dispersion des caractéristiques mécaniques des barres.

Les palonniers à chaînes ont, quant à eux, plusieurs inconvénients qui sont en particulier:
- Une grande difficulté pour assurer l'alignement de plusieurs chaînes donc de remplir la fonction principale qui est de préserver la rectitude de la barre en cours de trempe
- Une possibilité importante de marquage des barres chaudes (950°C) par les arêtes des chaînes amenant également, à terme, une durée de vie faible des chaînes
- L'enroulement de la chaîne autour de la barre, en particulier dans le cas des petits diamètres de barres, perturbe au même titre que les vireurs, la circulation du fluide de trempe le long de la barre amenant les mêmes mauvais résultats.

La présente invention vise à supprimer ces inconvénients.

Elle permet en effet d'obtenir les résultats suivants:
- Les barres sont soutenues par une seule génératrice et la gêne à la circulation du fluide de trempe est minimale et, par conséquent, les caractéristiques mécaniques des produits trempés seront optimales.
- La géométrie du supportage est simple, positive, facile à régler et se conservera dans le temps, ce qui remplit les meilleures conditions pour assurer la rectitude des barres trempées.
- La partie immergée du dispositif ne comporte aucune complication mécanique.

Les moyens mis en oeuvre pour obtenir ces résultats sont les suivants:
- La barre sortant du four est placée automatiquement à l'intérieur d'une série d'anneaux de même diamètre intérieur, notablement plus grand que le diamètre maximum des barres à traiter.
- Chaque anneau peut être constitué de deux brides reliées entre elles par des entretoises cylindriques formant un engrenage à "fuseaux".
- Ces anneaux peuvent être en acier non allié ou inoxydable ou réfractaire.
- Ces anneaux ① sont répartis longitudinalement à un pas compatible avec un supportage correct des barres de diamètre minimum.
- Ils sont solidaires d'un dispositif de supportage, qui peut comporter pour chaque anneau deux galets de soutien et de centrage ② et un pignon d'entraînement ③ engrenant avec la denture à fuseaux
- Un motoréducteur unique ⑥ entraîne simultanément tous les anneaux à la vitesse choisie, dans un sens ou dans l'autre par un jeu d'arbres de liaison et de manchons d'accouplement.
- Un moyen de manutention adapté transporte le palonnier dans lequel la barre est en rotation vers le bac de trempe et, le déposant sur le bac, immerge la barre dans le fluide de trempe.

Les dessins annexés (Planches 1/2 et 2/2) illustrent l'invention.

En référence à ces dessins et à titre d'exemple non limitatif, nous allons décrire un mode de réalisation adapté à la trempe de barres cylindriques B de diamètre compris entre 80 et 340mm et de longueur entre 4 et 14m.

Il est prévu 14 anneaux ① de diamètre intérieur 900mm composés de 2 disques épaisseur 30mm reliés par 33 entretoises ④ de longueur 60mm.

Ces anneaux sont distribués au pas longitudinal de 1m le long du palonnier et peuvent tourner à une vitesse comprise entre 0 et 4 tour/mm grâce à un motoréducteur commun et 14 pignons d'entraînement ③ comportant 11 dents.

Le supportage des anneaux est réalisé par 2 x 14 galets fous ② de 200mm avec centrage central de diamètre 250mm s'insérant entre les disques constituant l'anneau.

Le réglage de l'alignement des galets déterminant la colinéarité des points de contacts est obtenu par des bagues excentriques ⑤.

Ce dispositif peut être utilisé pour tout dispositif de trempe de barres cylindriques ou de tubes.

## Revendications

1. Dispositif de mise en rotation de barres cylindriques durant une opération de trempe par immersion **caractérisé par le fait qu'**il se compose d'anneaux (1) dans lesquels la barre immergée est supportée et mise en rotation. Chaque anneau est entraîné en rotation par un ensemble mécanique constitué de 2 galets (2), d'un pignon (3) relié à un motoréducteur (6) situé au dessus du niveau du fluide de trempe.

2. Dispositif selon la revendication 1 **caractérisé par le fait que** les anneaux sont de diamètre notablement plus grand que le diamètre de la plus grosse des barres à tremper.

3. Dispositif selon la revendication 1 **caractérisé par le fait que** les anneaux sont supportés par des galets (2) réglables par bagues excentriques (5) pour définir une ligne parfaitement droite d'appui des barres.

4. Dispositif selon les revendications 1 et 3 **caractérisé par le fait que** le dispositif d'entraînement est un pignon (3) engrenant avec des entretoises cylindriques (4) reliant les deux brides constituant l'anneau et réalisant ainsi un engrenage à fuseaux.

## Patentansprüche

1. Vorrichtung zum Drehen zylindrischer Stangen beim Härtevorgang durch Eintauchen, **dadurch gekennzeichnet, dass** erstere aus Ringen (1) besteht, in welchen die eingetauchte Stange gehalten und in Drehung versetzt wird. Jeder Ring wird durch eine mechanische Baugruppe drehend angetrieben, die aus 2 Rollen (2) und einem Zahnrad (3) besteht, das mit einem Getriebemotor (6) verbunden ist, der sich oberhalb des Füllstands der Härteflüssigkeit befindet.

2. Vorrichtung nach Anspruch 1, **dadurch gekennzeichnet, dass** die Ringe einen bedeutend größeren Durchmesser besitzen als der Durchmesser der stärksten zu härtenden Stange.

3. Vorrichtung, nach Anspruch 1, **dadurch gekennzeichnet, dass** die Ringe von 2 Rollen (2) getragen werden, die durch Exenterbuchsen (5) verstellbar sind, um so eine genau gradlinige Auflage für die Stangen zu schaffen.

4. Vorrichtung nach den Ansprüchen 1 und 3, **dadurch gekennzeichnet, dass** die Antriebsvorrichtung aus einem Zahnrad (3) besteht, das in zylindrische Stäbe (4) eingreift, welche die zwei den Ring bildenden Flansche miteinander verbinden, und so ein Triebstockgetriebe bildet.

## Claims

1. Mechanism used to initiate the rotation of cylindrical bars during immersion hardening, distinguished by the fact that it consists of rings (1) by which the immersed bar is supported and caused to turn. Each ring is itself turned by a mechanical device consisting of 2 rollers (2) and a pinion (3) linked to a geared motor (6) located above the level of the quenching liquid.

2. Mechanism as specified in point 1, distinguished by the fact that the diameter of the rings is considerably greater than the diameter of the largest bars to be quenched.

3. Mechanism as specified in point 1, distinguished by the fact that the rings are supported by rollers (2) that can be adjusted by means of eccentric bushings (5), to obtain a perfectly straight line of support on which the bars can rest.

4. Mechanism as specified in points 1 and 3, distinguished by the fact that the driving mechanism is a pinion (3) that engages with cylindrical spacers (4) linked to the two flanges comprising the ring, thereby constituting a lantern gear drive.
